# FASCICULE DE BREVET EUROPEEN

(11) **EP 1 333 104 B1**
(45) Date de publication et mention de la délivrance du brevet: **11.03.2009**
(21) Numéro de dépôt: 03290227.2
(22) Date de dépôt: 29.01.2003
(51) Int. Cl.: C14B 7/04

(54) **Procédé de fabrication d'un matériau composite, matériau composite, articles de maroquinerie, bagagerie comportant ledit matériau**
Verfahren zur Herstellung eines Verbundwerkstoffs, Verbundwerkstoff, Lederwaren und Gepäckwaren aus diesem Werkstoff
Process for making a composite material, composite material, leather goods and luggage comprising said material

(30) Priorité: 04.02.2002 FR 0201291
(43) Date de publication de la demande: 06.08.2003
(73) Titulaire: HERMES SELLIER, 75008 Paris (FR)
(72) Inventeur: Chaillet, Noémie, 75009 Paris (FR)
(74) Mandataire: Santarelli

(56) Documents cités:
- FR-A- 1 428 245
- FR-A- 2 583 063
- GB-A- 2 238 753

## Description

L'invention concerne un procédé de fabrication d'un matériau composite en nappes ; un matériau composite réalisé par ledit procédé et spécialement destiné à la réalisation d'articles de maroquinerie, de bagagerie, de bijouterie, d'articles en cuir ou en succédané du cuir ou analogue ; un article de maroquinerie, un article de bagagerie, un article de bijouterie, un article en cuir ou en succédané du cuir ou analogue qui incorpore ledit matériau ; et un procédé de réalisation d'un article de ce type comportant une pièce rapportée fixée sur le matériau composite.

On connaît déjà dans le domaine des articles de bagagerie ou de maroquinerie, des articles en cuir, des articles en succédané du cuir, la réalisation de pièces telles que des panneaux comportant deux ou plus nappes en cuir ou en succédané du cuir assemblées rigidement entre elles. Un exemple typique est celui des panneaux constituant les sacs à main ou les sacs de voyage.

On connaît en particulier des réalisations dans lesquelles les pièces telles que les panneaux comportent des motifs décoratifs intégrés tels qu'un aspect matelassé obtenu par incorporation entre deux nappes du matériau constitutif de la pièce, tel que du cuir, d'une couche d'un matériau en mousse déformable, des piqûres reliant les deux nappes et écrasant la couche de mousse définissant les motifs décoratifs.

On connaît dans le domaine des articles de maroquinerie, des articles de bagagerie, des articles en cuir, des articles en succédané du cuir, des réalisations visant à créer des reliefs par inclusion d'un insert à la forme souhaitée cousue sur son pourtour. Une application typique est la réalisation sur l'article d'un logo en relief. Ces réalisations ont comme caractéristiques de ne permettre que des reliefs très localisés et de nécessiter des coutures périphériques.

Le document GB-A-2238753 décrit un produit qui est un laminé en cuir renforcé destiné à réaliser des articles destinés à porter des produits pesants. De tels articles doivent être rigides et résistants au déchirement, à l'abrasion et aux déformations. La solution apportée à ce problème consiste à prévoir un laminé qui comporte une couche extérieure de cuir, sur une face de laquelle est fixée une maille de renforcement en un matériau autre qu'un tissu qui, le cas échéant, peut être noyée ou encapsulée dans une couche de mousse. Ce document n'a pas pour but de réaliser des reliefs sur la face visible en cuir et la structure qu'il propose ne le permet pas.

Le document FR-1428245 décrit une feuille de cuir obtenue par refente comportant une armature en feuille mince d'un tissu à mailles. Cette feuille de cuir présente l'apparence extérieure du cuir, ce qui signifie *a contrario* qu'elle ne présente pas des reliefs au sens de la présente invention.

Le document FR-2583063 décrit un procédé de revêtement d'une pièce de cuir avec une mince pellicule de matière synthétique, en vue de valoriser des cuirs de qualité inférieure.Ici encore, il s'agit de se rapprocher de l'apparence extérieure du cuir, ce qui exclut des reliefs comme l'invention propose de le faire

Le but de l'invention est de réaliser des matériaux et des articles incluant des matériaux offrant un nouvel aspect esthétique, l'une au moins des faces extérieures présentant des reliefs, notamment selon un motif répétitif tel qu'un treillis ou des mailles ouvertes, dont l'aspect diffère de ceux connus jusqu'à présent.

A cet effet et selon un premier aspect, l'invention propose un procédé de fabrication d'un matériau composite en nappe dans lequel on part d'une première et d'une seconde nappes essentiellement continues et d'un insert essentiellement discontinu et présentant une certaine rigidité locale; on interpose l'insert entre la première et la seconde nappes ; on assure la solidarisation du sandwich comprenant la première et la seconde nappes et l'insert placé entre elles deux ; et on presse le sandwich de manière à réaliser un matériau composite dont au moins une des nappes présente sur sa face extérieure des reliefs en correspondance avec les discontinuités de l'insert.

Selon d'autres caractéristiques du procédé on met en oeuvre un insert en forme de nappe présentant une ou des parties pleines et une ou des parties ajourées formant notamment un motif répétitif. On dépose sur l'une ou les faces intérieures de la première et/ou de la seconde nappe, et/ou sur l'insert, une matière de solidarisation et on presse le sandwich pour assurer la solidarisation, notamment en même temps ou peu après le pressage de solidarisation, par exemple par calandrage. Dans le procédé, les faces intérieures de la première et de la seconde nappe sont solidarisées entre elles dans les parties ajourées de l'insert.

Selon un deuxième aspect, l'invention concerne un matériau composite en nappe réalisé par le procédé qui vient d'être décrit. Ce matériau est spécialement destiné à la réalisation d'articles de bagagerie, d'articles en cuir ou en succédané du cuir.

Selon d'autres caractéristiques du matériau, la première et/ou la seconde nappe est en cuir ou succédané du cuir; l'insert est réalisé en matière plastique présentant une certaine rigidité locale; la première, la seconde nappe, l'insert ont des épaisseurs de l'ordre d'un millimètre ou de quelques millimètres ; l'insert se présente sous la forme d'un treillis ou de mailles ouvertes, les reliefs extérieurs du matériau composite ayant la forme correspondante.

Selon un troisième aspect, l'invention concerne un article de bagagerie, un article en cuir ou en succédané du cuir caractérisé en ce qu'il incorpore un matériau tel qu'il vient d'être décrit.

Selon d'autres caractéristiques de l'article, le matériau incorporé se présente sous la forme d'au moins un panneau ; l'article comporte en outre une feuille de doublure du côté de la face habituellement non visible ; l'article comporte au moins une pièce rapportée fixée sur le matériau composite, notamment par couture ou collage. Dans ce cas, la projection de la pièce rapportée est incluse dans une zone ajourée de l'insert, constituée par une partie ajourée ou une partie découpée.

Selon un quatrième aspect, l'invention concerne un procédé de réalisation d'un tel article comportant une pièce rapportée, dans lequel on détermine sur l'insert la projection au droit de la pièce rapportée, on la place incluse dans une zone ajourée de l'insert, à cet effet on détermine ou on découpe sur l'insert une partie ajourée ou découpée.

L'invention sera bien comprise grâce à la description qui suivra d'un mode de réalisation particulier en référence aux dessins annexés suivants :
- La figure 1 est une vue en perspective schématique d'un article selon l'invention, en l'occurrence un sac à main comportant deux panneaux réalisés avec le matériau selon l'invention ;
- La figure 2 est une vue en élévation, partielle, à plus grande échelle de la figure 1, représentant la face extérieure du matériau selon l'invention ;
- Les figures 3 et 4 sont deux vues en coupe transversale du sac à main de la figure 1 selon les lignes III-III et IV-IV respectivement, la première coupe étant prévue à l'endroit d'un fil de chaîne du treillis et la seconde coupe entre deux fils de chaîne voisins ;
- La figure 5 est une vue en élévation, partielle, à plus grande échellede la figure 1, représentant l'insert incorporé dans le matériau selon l'invention ;
- Les figures 6A et 6B sont deux vues schématiques illustrant le procédé de réalisation d'un matériau selon l'invention.

L'invention concerne un matériau composite en nappe 1 spécialement destiné à la réalisation d'articles 2 tels qu'un article de maroquinerie, de bagagerie, de bijouterie, en cuir ou en succédané du cuir, et, plus particulièrement dans l'application décrite, un sac à main, un sac de voyage, une valise. L'invention est également applicable à des vêtements ou des parties de vêtements, des sous-mains, des couvertures de livre ou d'agenda, des parements décoratifs et autres articles analogues.

Le matériau 1 comporte d'abord une première nappe 3 et une seconde nappe 4 essentiellement continues, c'est à dite pleines. L'une des nappes, par exemple la première nappe 3 est typiquement celle dont la face extérieure 5 est visible, l'autre face, intérieure 6 étant placée dans l'épaisseur du matériau 1 fini, comme on va le voir. La seconde nappe 4, dans l'application plus spécialement envisagée n'est pas normalement visible pour l'utilisateur, que ce soit pour sa face extérieure 7 ou sa face intérieure 8.

Selon la réalisation envisagée pour l'application sac à main considérée, le matériau 1 incorporé à l'article 2 se présente sous la forme d'un panneau 9. Ce panneau est associé aux autres pièces et éléments qui constituent l'article 2. Ces autres pièces et éléments peuvent notamment être d'une nature analogue ou complémentaire de celle du matériau 1. Tel est typiquement le cas pour un sac à main dont les deux panneaux principaux 9 sont réalisés en cuir avec le matériau 1 ayant subi le procédé selon l'invention, alors que les autres parties constitutives du sac, telles que le chant 10, les anses 11, sont réalisés en cuir non traité par le procédé selon l'invention.

Dans l'application envisagée, l'article 2 peut comporter en outre une feuille de doublure 12 du côté de la face habituellement non visible, à savoir à l'intérieur du sac à main, placée contre la face extérieure 7 de la seconde nappe 4.

Les deux panneaux 9 sont solidarisés aux autres parties constitutives du sac à main par tout moyen approprié, notamment par des coutures 13.

Selon une réalisation, l'article 2 comporte aussi une ou plusieurs pièce(s) rapportée(s) 14 fixée(s) au matériau composite 1 du ou des panneau(x) 9. Une telle pièce rapportée 14 est fixée au panneau par des coutures 15, comme on le verra, ou encore par collage, ou encore au moyen de vis ou de rivets.

Le matériau 1 comporte, outre les deux nappes 3 et 4, un insert mince et essentiellement discontinu 16 interposé entre elles, à savoir entre leurs faces intérieures 6, 8 respectives. L'insert 16 présente une certaine rigidité locale. On entend par là le fait que l'insert 16 n'est pas ou très peu compressible, bien que dans son ensemble il puisse présenter une certaine souplesse pour être conformé convenablement à l'article 2. En tout état de cause, l'insert 16 n'a pas une structure telle que celle d'une couche de mousse compressible.

Dans une réalisation, l'insert 16 est en forme de nappe et présente une et généralement des parties pleines 17 et une et généralement des parties ajourées 18 formant plus spécialement un motif répétitif.

Dans une telle réalisation, la nappe de l'insert 16, ajourée, présente une première et une seconde faces 19, 20 venant contre respectivement les faces intérieures 6, 8 de l'insert 16. La notion de face doit ici être comprise comme signifiant l'enveloppe pleine limitant l'insert 16, d'un coté et de l'autre.

Les faces intérieures 6, 8 de la première et de la seconde nappes 3,4 sont solidarisées entre elles dans les parties ajourées 18 de l'insert 16 par un moyen de solidarisation 21, tel que de la colle rapportée. Selon une réalisation, le moyen de solidarisation 21 assure également la solidarisation de chaque nappe 3,4 à l'insert 16 dans les parties pleines 17 dans lesquelles l'insert 16 sépare les deux nappes 3,4.

Dans une réalisation possible, la première et/ou la seconde nappe(s) 3, 4 est en cuir ou succédané du cuir. En variante, l'une des nappes, par exemple la seconde nappe 4 est en matière plastique ou en tissu. Par conséquent, les deux nappes 3, 4 sont réalisées en un même matériau ou en des matériaux différents. Ce ou ces matériaux sont choisis en fonction des qualités recherchées et en tout état de cause, ils doivent empêcher les retours et les traversées de colle de solidarisation.

Dans une réalisation, l'insert 16 est réalisé en matière plastique assez dure telle que le polypropylène et se présente sous la forme d'un treillis ou de mailles ouvertes. Par exemple, le treillis comporte des mailles plus ou moins polygonales, telles que carrées ou rectangulaires, définies par des fils de chaîne 23 et des fils de trame 24. Bien entendu, ces formes ne sont qu'indicatives.

Pour les applications envisagées, la première nappe, la seconde nappe, l'insert 3, 4, 16 ont des épaisseurs de l'ordre du millimètre ou de quelques millimètres. L'épaisseur de l'insert 16 est telle qu'il définit la profondeur / la hauteur des reliefs extérieurs 25 du matériau 1. Bien entendu, ces reliefs 25 viennent en correspondance avec les discontinuités 17, 18 de l'insert 16.

Selon une réalisation correspondant à un effet particulier, l'insert 16 comporte une âme dure et d'un côté et / ou de l'autre, ou encore dans une ou dans certaines zones un revêtement en mousse compressible. Une telle réalisation permet l'obtention de reliefs 25 moins accentués.

Le motif des reliefs 25 est conditionné par le motif des discontinuités 17, 18 de l'insert 16. La profondeur / hauteur des reliefs 25 et leur accentuation dépend de plusieurs paramètres : épaisseur de l'insert 16, taille des discontinuités 17, 18, épaisseur et déformabilité des nappes 3, 4. L'invention permet par conséquent une infinité d'effets extérieurs en jouant sur ces paramètres.

L'insert 16 destiné à un panneau 9 peut présenter un seul même motif répétitif ou un motif variable. Par exemple, il peut comporter deux motifs ou plus ou encore un motif de même forme générale mais dont la taille et / ou le positionnement varient (par exemple la forme des mailles). Enfin, il est possible que l'insert 16 n'occupe qu'une partie d'un panneau 9 ou que dans une ou plusieurs zones du panneau 9, l'insert 16 soit plein, de sorte qu'au droit, il n'y ait pas de relief.

Selon une autre réalisation, l'insert 16 se présente non sous forme de nappe mais sous forme discrète, par exemple un polygone, un cercle, un ovale, ou encore des représentations (animaux, personnages, objets, monuments, logos).

Selon une autre réalisation, l'insert 16 se présente sous la forme d'un ou de plusieurs fils ou de pièces allongées.

Dans le cas d'un article comportant une ou plusieurs pièce(s) rapportée(s) 15, la projection de cette pièce 15 rapportée est incluse dans une zone ajourée de l'insert 16, constituée par une partie ajourée ou une partie découpée de celui-ci.

Dans la réalisation représentée sur les figures, la pièce rapportée 15 est le tronçon d'extrémité 26 de l'anse 11. Si les dimensions du tronçon 26 sont inférieures aux dimensions d'une partie ajourée 18 et peut être placée au droit d'une telle partie ajourée, il peut ne pas être nécessaire de réaliser un découpage supplémentaire de l'insert 16. Au contraire, un découpage est indispensable si les dimensions du tronçon 26 sont supérieures aux dimensions d'une partie ajourée 18 ou si le tronçon 26 ne peut pas être placé au droit d'une telle partie ajourée.

Du fait de la partie ajourée ou découpée de l'insert 16, il est possible de solidariser la pièce rapportée 15 directement sur les nappes 3, 4 de façon conventionnelle, notamment.

Pour réaliser un matériau 1 tel qu'il vient d'être décrit, on part de la première et de la seconde nappes 3, 4; on assure la solidarisation du sandwich comprenant la première et la seconde nappes 3, 4 et l'insert 16 placé entre elles deux ; et on presse le sandwich, comme représenté schématiquement sur la figure 6B par les flèches P.

Grâce au procédé, on réalise le matériau composite 1 dont au moins une des nappes 3, 4, ou les deux nappes 3, 4 présente(nt) sur la (ou les) face(s) extérieure(s) 5 des reliefs 25 en correspondance avec les discontinuités 17, 18 de l'insert 16.

Selon une réalisation, on dépose sur l'une ou les faces intérieures de la première et/ou de la seconde nappe, et/ou sur l'insert, une matière de solidarisation destinée à former le moyen de solidarisation 21 et on presse le sandwich pour assurer la solidarisation. Le dépôt de matière de solidarisation est représenté schématiquement sur la figure 6A par les flèches Q.

Selon une réalisation particulière, on presse le sandwich de manière à réaliser sur l'une au moins des faces extérieures des reliefs en même temps ou peu après le pressage de solidarisation. Ce pressage est réalisé par exemple par calandrage.

Le procédé qui vient d'être décrit peut être réalisé en continu ou en discontinu.

Le matériau 1 selon l'invention peut être traité comme les autres matériaux classiquement utilisés pour la réalisation d'articles de bagagerie, d'articles en cuir ou en succédanés du cuir, si ce n'est que les pièces en matériau 1, telles que les panneaux 9, présentent une flexibilité d'ensemble plus limitée.

On se réfère maintenant tout particulièrement au cas d'un article 2 comportant une pièce 15 rapportée. Dans ce cas, le procédé de réalisation est tel qu'on détermine sur l'insert 16 la projection au droit de la pièce rapportée 15, on la place incluse dans une zone ajourée de l'insert 16, à cet effet on détermine ou on découpe sur l'insert 16 une partie ajourée ou découpée.

## Revendications

1. Procédé de fabrication d'un matériau composite en nappe (1) spécialement destiné à la réalisation d'articles (2) de maroquinerie, de bagagerie, de bijouterie, d'articles en cuir ou en succédané du cuir ou analogue, dans lequel:
- on part d'une première et d'une seconde nappes (3,4) essentiellement continues, dont l'une au moins est déformable, l'une au moins des nappes (3,4) étant en cuir ou en succédané du cuir, et d'un insert (16) présentant une certaine rigidité locale et essentiellement discontinu afin de présenter une ou des parties pleines (17) pas ou très peu compressibles et une ou des parties ajourées (18);
- on interpose l'insert (16) entre la première et la seconde nappes (3,4) pour former un sandwich;
- on assure la solidarisation du sandwich et on le presse de manière qu'une au moins des nappes (3,4) - déformable - présente sur au moins une de ses faces extérieures (5,7) des reliefs (25) en correspondance avec les parties pleines (17) et les parties ajourées (18), les faces intérieures (6,8) de la première et de la seconde nappes (3,4) étant d'une part solidarisées entre elles dans les parties ajourées (18) et, d'autre part, contre les faces (19, 20) de l'insert (16) dans les parties pleines (17).

2. Procédé selon la revendication 1, **caractérisé en ce qu'**on met en oeuvre un insert (16) en forme de nappe.

3. Procédé selon la revendication 1 à 2, **caractérisé en ce qu'**on met en oeuvre un insert (16) sous la forme d'un treillis ou de mailles ouvertes.

4. Procédé selon la revendication 1, **caractérisé en ce qu'**on met en oeuvre un insert (16) sous forme discrète ou de fils ou de pièces allongées.

5. Procédé selon l'une quelconque des revendications 1 à 4, **caractérisé par le fait qu'**on dépose sur l'une ou les faces intérieures (6, 8) de la première et/ou de la seconde nappe (3,4), et/ou sur l'insert (16), une matière de solidarisation (21) et on presse le sandwich pour assurer la solidarisation.

6. Procédé selon la revendication 5, **caractérisé par le fait qu'**on presse le sandwich de manière à réaliser les reliefs (25) sur l'une au moins des faces extérieures (5,7) en même temps ou peu après le pressage de solidarisation.

7. Procédé selon l'une quelconque des revendications 1 à 6, **caractérisé par le fait qu'**on presse le sandwich par calandrage.

8. Procédé selon l'une quelconque des revendications 1 à 7, **caractérisé par le fait que** l'insert est réalisé en matière plastique.

9. Procédé selon l'une quelconque des revendications 1 à 8, **caractérisé en ce que** l'insert (16) comporte une âme dure et, d'un côté et/ou de l'autre ou dans certaines zones, un revêtement en mousse compressible, pour l'obtention de reliefs (25) moins accentués.

10. Procédé selon l'une quelconque des revendications 1 à 9, **caractérisé en ce que** l'insert (16) présente soit un motif répétitif soit un motif variable.

11. Procédé selon l'une quelconque des revendications 1 à 10, **caractérisé en ce que** l'insert (16) n'occupe qu'une partie d'un panneau (9) réalisé à partir du matériau (1).

12. Procédé selon l'une quelconque des revendications 1 à 11, **caractérisé en ce que** dans une ou plusieurs zones d'un panneau (9) réalisé à partir du matériau (1), l'insert (16) est plein de sorte qu'au droit de l'insert (16), il n'y ait pas de reliefs (25).

13. Procédé selon l'une quelconque des revendications 1 à 12, **caractérisé en ce que** la première nappe (3), la seconde nappe (4) et l'insert (16) ont des épaisseurs de l'ordre d'un millimètre ou de quelques millimètres.

14. Procédé selon l'une quelconque des revendications 1 à 13, **caractérisé par** en ce que l'on détermine sur l'insert (16) la projection au droit d'une pièce (14) rapportée sur les nappes (3,4) dans une zone ajourée ou découpée de l'insert (16).

15. Procédé selon l'une quelconque des revendications 1 à 14, **caractérisé par** en ce que l'insert (16) dans son ensemble présente une certaine souplesse.

16. Article (2) de maroquinerie, de bagagerie, de bijouterie, article en cuir ou en succédané du cuir ou analogue, **caractérisé en ce qu'**il incorpore un matériau composite en nappe (1) réalisé par le procédé selon l'une quelconque des revendications 1 à 15.

17. Article (2) selon la revendication 16, **caractérisé par le fait que** le matériau composite en nappe (1) incorporé se présente sous la forme d'au moins un panneau (9) associé aux autres pièces et éléments qui constituent l'article (2), de nature analogue ou complémentaire à celle du matériau (1) incorporé dans le panneau (9).

18. Article (2) selon la revendication 17, **caractérisé en ce** le panneau (9) présente une flexibilité d'ensemble.

19. Article selon l'une quelconque des revendications 16 à 18, **caractérisé par le fait qu'**il comporte en outre une feuille de doublure (12) du côté de la face habituellement non visible, placée contre la face extérieure (7) de la seconde nappe (4), la face visible étant la face extérieure (5) de la première nappe (3).

20. Article selon l'une quelconque des revendications 16 à 19, **caractérisé par le fait qu'**il comporte au moins une pièce rapportée (14), fixée sur les nappes (3,4) du matériau composite.

21. Article selon la revendication 20, **caractérisé par le fait que** la pièce rapportée (14) est fixée par couture ou collage.

22. Article selon l'une quelconque des revendications 20 et 21, **caractérisé en ce que** la projection de la pièce rapportée (14) est incluse dans une zone ajourée ou découpée de l'insert (16), constituée par une partie ajourée ou une partie découpée.

23. Article selon l'une quelconque des revendications 16 à 22, **caractérisé en ce qu'**il s'agit d'un sac à main comprenant deux panneaux (9) incorporant le matériau (1), ainsi que les autres parties constitutives du sac, telles que le chant (10) et les anses (11).

24. Article selon la revendication 23, **caractérisé en ce que** les autres parties constitutives du sac, telles que le chant (10) et les anses (11) sont réalisées en cuir non traité par le procédé selon l'une quelconque des revendications 1 à 15.

25. Article selon l'une quelconque des revendications 20 à 24, **caractérisé en ce qu'**une pièce rapportée (14) est le tronçon d'extrémité (26) d'une anse (11).

## Claims

1. Method of fabrication of a composite sheet material (1) specifically intended for the production of leatherware, luggage, jewellery articles (2), articles of leather or leather substitute or the like, wherein:
- one starts with essentially continuous first and second sheets (3, 4) at least one of which is deformable, at least one of the sheets (3, 4) being of leather or of leather substitute, and an insert (16) having some local stiffness and essentially discontinuous in order to feature one or more solid portions (17) that are incompressible or not very compressible and one or more open portions (18);
- the insert (16) is placed between the first and second sheets (3, 4) to form a sandwich;
- the sandwich is fastened together and pressed so that at least one of the sheets (3, 4) - which is deformable - has on at least one of its exterior faces (5, 7) raised patterns (25) in corresponding relationship with the solid portions (17) and the open portions (18), the interior faces (6, 8) of the first and second sheets (3, 4) being on the one hand fastened together in the open portions (18) and, on the other hand, against the faces (19, 20) of the insert (16) in the solid portions (17).

2. Method according to claim 1, **characterised in that** it uses an insert (16) in the form of a sheet.

3. Method according to claim 1 or 2, **characterised in that** it uses an insert (16) in the form of a trellis or of open meshes.

4. Method according to claim 1, **characterised in that** it uses an insert (16) in discrete form or in the form of elongate filaments or pieces.

5. Method according to any one of claims 1 to 4,
**characterised in that** a fastening material (21) is deposited on the interior face or faces (6, 8) of the first and/or the second sheet (3, 4) and/or on the insert (16) and the sandwich is pressed to fasten it together.

6. Method according to claim 5, **characterised in that** the sandwich is pressed so as to form the raised patterns (25) on at least one of the exterior faces (5, 7) at the same time as or slightly after the pressing to fasten it together.

7. Method according to any one of claims 1 to 6, **characterised in that** the sandwich is pressed by rolling.

8. Method according to any one of claims 1 to 7, **characterised in that** the insert is produced in plastic material.

9. Method according to any one of claims 1 to 8, **characterised in that** the insert (16) includes a hard core and, on one side and/or the other or in certain areas, a covering of compressible foam to obtain less accentuated raised patterns (25).

10. Method according to any one of claims 1 to 9, **characterised in that** the insert (16) features either a repetitive pattern or a varying pattern.

11. Method according to any one of claims 1 to 10, **characterised in that** the insert (16) occupies only a portion of a panel (9) produced from the material (1).

12. Method according to any one of claims 1 to 11, **characterised in that** the insert (16) is solid in one or more areas of a panel (9) produced from the material (1) so that there are no raised patterns (25) in the area of the insert (16).

13. Method according to any one of claims 1 to 12, **characterised in that** the first sheet (3), the second sheet (4) and the insert (16) have thicknesses of the order of one millimetre or a few millimetres.

14. Method according to any one of claims 1 to 13, **characterised in that** there is determined on the insert (16) the projection of a piece (14) attached to the sheets (3, 4) in a open or cut-out area of the insert (16).

15. Method according to any one of claims 1 to 14, **characterised in that** the insert (16) as a whole has some flexibility.

16. Leatherware, luggage, jewellery article (2), article of leather or leather substitute or the like, **characterised in that** it incorporates a composite sheet material (1) produced by the method according to any one of claims 1 to 15.

17. Article (2) according to claim 16, **characterised in that** the composite sheet material (1) incorporated takes the form of at least one panel (9) associated with the other pieces and elements that constitute the article (2) of an analogous or complementary nature to that of the material (1) incorporated in the panel (9).

18. Article (2) according to claim 17, **characterised in that** the panel (9) has an overall flexibility.

19. Article according to any one of claims 16 to 18, **characterised in that** it further includes a lining film (12) on the same side as the face that is usually not seen, placed against the exterior face (7) of the second sheet (4), the visible face being the exterior face (5) of the first sheet (3).

20. Article according to any one of claims 16 to 19, **characterised in that** it includes at least one attached piece (14) fixed to the sheets (3, 4) of the composite material.

21. Article according to claim 20, **characterised in that** the attached piece (14) is fixed by sewing or gluing.

22. Article according to either of claims 20 and 21, **characterised in that** the projection of the attached piece (14) is in a open or cut-out area of the insert (16) consisting of an open portion or a cut-out portion.

23. Article according to any one of claims 16 to 22, **characterised in that** it is a handbag comprising two panels (9) that incorporate the material (1) and the other components of the bag, such as the sides (10) and the handles (11).

24. Article according to claim 23, **characterised in that** the other components of the bag, such as the sides (10) and the handles (11), are produced in leather not treated by the method according to any one of claims 1 to 15.

25. Article according to any one of claims 20 to 24, **characterised in that** one attached piece (14) is the end section (26) of a handle (11).

## Patentansprüche

1. Verfahren zum Fertigen eines Lagen-Verbundmaterials (1), das insbesondere für die Herstellung von Lederwaren-, Gepäck- oder Schmuckartikeln oder von Artikeln aus Leder oder aus Lederersatz oder dergleichen vorgesehen ist, wobei:
- ausgegangen wird von einer ersten und von einer zweiten Lage (3, 4), die im Wesentlichen kontinuierlich sind und wovon wenigstens eine verformbar ist, wobei wenigstens eine der Lagen (3, 4) aus Leder oder aus Lederersatz ist, und von einem Einsatz (16), der eine bestimmte räumlich begrenzte Steifigkeit aufweist und im Wesentlichen diskontinuierlich ist, um einen oder mehrere Vollteile (17), die nicht oder sehr wenig komprimierbar sind, und einen oder mehrere durchbrochene Teile (18) aufzuweisen;
- der Einsatz (16) zwischen die erste Lage und die zweite Lage (3, 4) eingefügt wird, um eine Sandwichstruktur zu bilden;
- die Befestigung der Sandwichstruktur sichergestellt wird und diese in der Weise gepresst wird, dass wenigstens eine der Lagen (3, 4) - die verformbar ist - auf wenigstens einer ihrer Außenfläche (5, 7) Reliefs (25) aufweist, die den Vollteilen (17) und den durchbrochenen Teilen (18) entsprechen, wobei die Innenflächen (6, 8) der ersten und der zweiten Lage (3, 4) einerseits in den durchbrochenen Teilen (18) aneinander befestigt sind und andererseits in den Vollteilen (17) an den Flächen (19, 20) des Einsatzes (16) befestigt sind.

2. Verfahren nach Anspruch 1, **dadurch gekennzeichnet, dass** ein Einsatz (16) in Lagenform verwendet wird.

3. Verfahren nach Anspruch 1 bis 2, **dadurch gekennzeichnet, dass** ein Einsatz (16) in Form eines Gewebes oder offener Maschen verwendet wird.

4. Verfahren nach Anspruch 1, **dadurch gekennzeichnet, dass** ein Einsatz (16) in diskreter Form oder in Form von Fäden oder lang gestreckten Teilen verwendet wird.

5. Verfahren nach einem der Ansprüche 1 bis 4, **dadurch gekennzeichnet, dass** auf eine oder auf beide Innenflächen (6, 8) der ersten und/oder der zweiten Lage (3, 4) und/oder auf den Einsatz (16) ein Befestigungsmaterial (21) aufgebracht wird und dass die Sandwichstruktur gepresst wird, um die Befestigung sicherzustellen.

6. Verfahren nach Anspruch 5, **dadurch gekennzeichnet, dass** die Sandwichstruktur in der Weise gepresst wird, dass die Reliefs (25) auf wenigstens einer der Außenflächen (5, 7) gleichzeitig mit oder kurz nach dem Befestigungspressen verwirklicht werden.

7. Verfahren nach einem der Ansprüche 1 bis 6, **dadurch gekennzeichnet, dass** das Sandwich durch Kalandrieren gepresst wird.

8. Verfahren nach einem der Ansprüche 1 bis 7, **dadurch gekennzeichnet, dass** der Einsatz aus Kunststoff verwirklicht ist.

9. Verfahren nach einem der Ansprüche 1 bis 8, **dadurch gekennzeichnet, dass** der Einsatz (16) einen harten Kern und auf der einen und/oder der anderen Seite oder in bestimmten Zonen eine Beschichtung aus komprimierbarem Schaumstoff aufweist, um weniger stark betonte Reliefs (25) zu erhalten.

10. Verfahren nach einem der Ansprüche 1 bis 9, **dadurch gekennzeichnet, dass** der Einsatz (16) entweder ein sich wiederholendes Motiv oder ein variables Motiv aufweist.

11. Verfahren nach einem der Ansprüche 1 bis 10, **dadurch gekennzeichnet, dass** der Einsatz (16) nur einen Teil einer ausgehend von dem Material (1) verwirklichten Platte (9) einnimmt.

12. Verfahren nach einem der Ansprüche 1 bis 11, **dadurch gekennzeichnet, dass** in einer oder in mehreren Zonen einer ausgehend von dem Material (1) verwirklichten Platte (9) der Einsatz (16) voll ist, derart, dass am Ort des Einsatzes (16) keinerlei Reliefs (25) vorhanden sind.

13. Verfahren nach einem der Ansprüche 1 bis 12, **dadurch gekennzeichnet, dass** die erste Lage (3), die zweite Lage (4) und der Einsatz (16) Dicken in der Größenordnung eines Millimeters oder einiger Millimeter haben.

14. Verfahren nach einem der Ansprüche 1 bis 13, **dadurch gekennzeichnet, dass** auf dem Einsatz (16) die senkrechte Projektion eines an die Lagen (3, 4) angefügten Teils (14) in einer durchbrochenen oder aus dem Einsatz (16) ausgestanzten Zone festgelegt wird.

15. Verfahren nach einem der Ansprüche 1 bis 14, **dadurch gekennzeichnet, dass** der Einsatz (16) als Ganzes eine bestimmte Nachgiebigkeit aufweist.

16. Lederwaren-, Gepäck- oder Schmuckartikel (2), Artikel aus Leder oder aus Lederersatz oder dergleichen, **dadurch gekennzeichnet, dass** er ein Lagen-Verbundmaterial (1) aufweist, das durch das Verfahren nach einem der Ansprüche 1 bis 15 verwirklicht ist.

17. Artikel (2) nach Anspruch 16, **dadurch gekennzeichnet, dass** das eingearbeitete Lagen-Verbundmaterial (1) die Form wenigstens einer Platte (9) aufweist, die den anderen Teilen oder Elementen zugeordnet ist, die den Artikel (2) bilden und von analoger oder komplementärer Art wie jene des in die Platte (9) eingearbeiteten Materials (1) sind.

18. Artikel (2) nach Anspruch 17, **dadurch gekennzeichnet, dass** die Platte (9) eine Gesamtflexibilität aufweist.

19. Artikel nach einem der Ansprüche 16 bis 18, **dadurch gekennzeichnet, dass** er außerdem eine dünne Futterschicht (12) auf Seiten der gewöhnlich nicht sichtbaren Fläche aufweist, die an der Außenfläche (7) der zweiten Lage (4) angebracht ist, wobei die sichtbare Fläche die Außenfläche (5) der ersten Lage (3) ist.

20. Artikel nach einem der Ansprüche 16 bis 19, **dadurch gekennzeichnet, dass** er wenigstens ein angefügtes Teil (14) umfasst, das an den Lagen (3, 4) aus Verbundmaterial befestigt ist.

21. Artikel nach Anspruch 20, **dadurch gekennzeichnet, dass** das angefügte Teil (14) durch Nähen oder Kleben befestigt ist.

22. Artikel nach einem der Ansprüche 20 und 21, **dadurch gekennzeichnet, dass** die Projektion des angefügten Teils (14) in einer durchbrochenen oder ausgestanzten Zone des Einsatzes (16) enthalten ist, die durch einen durchbrochenen Teil oder einen ausgestanzten Teil gebildet ist.

23. Artikel nach einem der Ansprüche 16 bis 22, **dadurch gekennzeichnet, dass** es sich um eine Handtasche handelt, die zwei Bahnen (9), die das Material (1) enthalten, sowie die anderen konstitutiven Teile der Tasche wie etwa die Stirnseite (10) und die Henkel (11) umfasst.

24. Artikel nach Anspruch 23, **dadurch gekennzeichnet, dass** die anderen konstitutiven Teile der Tasche wie etwa die Stirnseite (10) und die Henkel (11) aus Leder verwirklicht sind, das nicht durch das Verfahren nach einem der Ansprüche 1 bis 15 behandelt ist.

25. Artikel nach einem der Ansprüche 20 bis 24, **dadurch gekennzeichnet, dass** ein angefügtes Teil (14) ein Endstück (26) eines Henkels (11) ist.
